# FASCICULE DE BREVET EUROPEEN

(11) **EP 4 353 435 B1**
(45) Date de publication et mention de la délivrance du brevet: **11.12.2024**
(21) Numéro de dépôt: 23202176.6
(22) Date de dépôt: 06.10.2023
(51) Int. Cl.: B28D 1/20

(54) **RABOTIN ADAPTABLE**
ANPASSBARER HOBEL
ADAPTABLE PLANING TOOL

(30) Priorité: 14.10.2022 FR 2210564
(43) Date de publication de la demande: 17.04.2024
(73) Titulaire: Huido, Gérald, 44690 Chateau-thébaud (FR)
(72) Inventeur: Huido, Gérald, 44690 Chateau-thébaud (FR)
(74) Mandataire: Lequien, Philippe

(56) Documents cités:
- CH-A- 243 993
- CH-A- 261 923
- CH-A5- 658 621
- FR-A1- 2 651 459
- US-A- 477 693

## Description

Le domaine de l'invention est celui de la conception et de la fabrication des outils utilisés par les tailleurs de pierre.

Plus précisément, l'invention concerne la conception d'un rabotin, autrement désigné dans le métier des tailleurs de pierre par la dénomination de « chemin de fer ».

Les rabotins sont des rabots utilisés pour surfacer des pierres tendres, voire fermes, par grattage.

Classiquement, les rabotins comprennent un corps en bois sur lequel des lames en acier à dents ou sans dents sont enchâssées. Le corps en bois présente une poignée permettant la manipulation du rabotin par le tailleur de pierres.

Ces rabotins peuvent être plats sur un corps droit lorsqu'ils aplanissent les faces, ou bien de forme lorsqu'ils surfassent des moulures et/ou des cintres.

Selon l'épaisseur de pierre à enlever, deux types de rabotins peuvent être utilisés, à savoir :
- les rabotins à dents pour dégrossir la pierre en rabotant beaucoup de matière ;
- les rabotins sans dents pour donner un aspect lisse à la pierre.

Ainsi, selon la forme que le tailleur de pierre souhaite obtenir, il peut recourir à différents rabotins, parmi lesquels :
- les rabotins droits ;
- les rabotins creux ;
- les rabotins ronds ;
- les rabotins cintrés.
Chacun de ces rabotins peut en outre présenter des largeurs de lame différentes.

Il en résulte qu'un tailleur de pierre transporte généralement une caisse dans laquelle il dispose de nombreux rabotins. Une telle caisse chargée peut donc présenter un poids relativement important.

Bien entendu, à terme, le transport de ces caisses lourdes peut engendrer des troubles musculosquelettiques. De plus, il est parfois nécessaire pour le tailleur de pierre de travailler en hauteur et il est alors difficile, voire impossible, de disposer de tous les rabotins à sa portée.

Cela peut être contraignant lorsqu'un rabotin particulier est nécessaire et que le tailleur de pierres ne l'a pas à proximité. Ce dernier doit alors redescendre jusqu'à son véhicule pour prendre le rabotin nécessaire et remonter jusqu'au lieu de travail pour l'utiliser.

A terme, cela peut ralentir le chantier en plus de fatiguer davantage le tailleur de pierres.

Par ailleurs, les efforts dus au grattage des pierres engendrent un jeu des lames par rapport au corps.

Dès lors, les lames peuvent se désolidariser du corps ou, dans le pire des cas, adopter une position inadaptée qui peut amener à créer une entaille dans la pierre travaillée.

Lorsque l'une des lames présente un jeu avec le corps, il est alors nécessaire de changer l'intégralité du rabotin alors même que certaines lames, voire toutes les lames, pourraient encore être utilisées.

Enfin, lorsque le lames sont montées à force sur le corps en bois, il peut être difficile de garantir leur bonne orientation.

Une autre solution serait de réaffuter les lames pour réaliser l'alignement une fois les lames montées sur le corps, or cela demande du temps que les tailleurs de pierre n'ont généralement pas.

Aussi, il est généralement nécessaire d'acquérir plusieurs années d'expérience avant de pouvoir assembler un rabotin correctement.

Un rabotin selon le préambule de la revendication 1 est connu du document FR2651459A1.

L'invention a notamment pour objectif de pallier les inconvénients de l'art antérieur

Plus précisément, l'invention a pour objectif de proposer un rabotin dont la mise en place des lames sur le corps garantisse le bon alignement des lames, cela de manière rapide et simple.

L'invention a également pour objectif de proposer un rabotin qui limite le nombre d'outils à transporter et, par conséquent, le poids de la caisse que le tailleur de pierre doit transporter pour recourir à tous les rabotins dont il souhaite disposer.

L'invention en outre pour objectif de fournir un tel rabotin qui soit simple d'utilisation.

Ces objectifs, ainsi que d'autres qui apparaîtront par la suite, sont atteints grâce à l'invention qui a pour objet un rabotin comprenant :
- un corps,
- une pluralité de lames montées sur le corps, chaque lame présentant une portion de fixation ,
le corps comprenant
- une première partie intégrant, pour chaque lame, un premier organe de fixation destiné à coopérer avec la portion de fixation pour former une liaison glissière selon un axe d'insertion de la lame dans la première partie ; caractérisé en ce que que le corps comprend
- une deuxième partie intégrant, pour chaque lame, un deuxième organe de fixation destiné à coopérer avec la portion de fixation pour bloquer la lame par rapport au corps, selon l'axe d'insertion,
- des moyens d'assemblage de la première partie avec la deuxième partie.

Grâce au corps en deux parties, et à la liaison glissière, l'orientation des lames se trouve assurée sans efforts et rapidement.

Dès lors, le rabotin selon l'invention permet de gagner un temps important sur un chantier, tout en augmentant l'efficacité du travail puisque les lames sont correctement positionnées sur le corps.

Par ailleurs, les lames sont facilement assemblables sur le corps et peuvent être changées selon le besoin.

En effet, il suffit à un tailleur de pierres de démonter le corps pour pouvoir retirer rapidement les lames installées et les échanger par des lames neuves ou par des lames d'un autre type.

Cela permet d'ailleurs au tailleur de pierres de ne transporter que les lames lorsque son chantier est en hauteur, ce qui rend son travail plus facile et réduit les risques de troubles musculosquelettiques.

Selon un aspect avantageux, la première partie forme un socle de réception de la deuxième partie, et chaque premier organe de fixation se présente sous la forme d'une fente destinée à être traversée par la portion de fixation d'une lame.

La fente permet de faciliter le montage des lames dans la première partie du corps puisque le tailleur de pierres n'a qu'à insérer, selon un mouvement de translation, les lames dans la première partie du corps.

En outre, l'utilisation de la première partie du corps comme socle de la deuxième partie permet de rendre plus pratique le montage du corps puisque le tailleur de pierre est guidé dans l'assemblage du corps en sachant que la deuxième partie vient sur la première partie.

Selon un autre aspect avantageux, la première partie porte au moins une butée d'enfoncement de la lame selon l'axe d'insertion.

La ou les butées d'enfoncement permettent de garantir qu'une portion de travail des lames est toujours en dehors du corps.

En outre, la ou les butées d'enfoncement permettent de faciliter le travail du tailleur de pierre qui sait que les lames sont correctement insérées dès lorsqu'elles sont en appui sur la ou les butées.

Selon un autre aspect avantageux, la deuxième partie du corps forme un organe de préhension du rabotin, et chaque deuxième organe de fixation se présente sous la forme d'au moins une saillie coopérant avec une encoche de la portion de fixation d'une lame.

L'utilisation de la deuxième partie comme une poignée permet d'exercer un effort de maintien de chaque saillie en coopération avec chaque encoche des lames lorsque le tailleur de pierres se saisit du rabotin.

Ainsi, si les moyens d'assemblage sont mal positionnés ou absents, alors la lame reste en position dans le corps par le serrage exercé pour la préhension de l'objet.

Selon un autre aspect avantageux, la deuxième partie du corps comprend une première coque et une deuxième coque destinée à fermer la première coque.

L'utilisation des deux coques rend aisé l'assemblage de la deuxième partie du corps.

En effet, lorsque la première coque est en position sur la première partie, les lames sont alors maintenues dans le corps. Ainsi, le tailleur de pierres n'a plus qu'à positionner la deuxième coque pour fermer la première coque et ainsi maintenir les lames solidaires du corps.

Selon un autre aspect avantageux, la portion de fixation de chaque lame comprend deux encoches et chacune de la première coque et de la deuxième coque présente une saillie destinée à coopérer avec l'une des encoches.

La présence des deux saillies permet d'assurer plus encore la retenue des lames dans le corps.

En effet, les saillies étant dirigées l'une vers l'autre, elles agissent en compression sur la lame pour assurer son maintien dans le corps.

Selon un autre aspect avantageux, le corps comprend une pluralité de tronçons aboutés les uns aux autres.

Il est alors possible d'adapter la taille du rabotin en fonction de la tâche à effectuer pour le tailleur de pierres.

Selon un autre aspect avantageux, chaque tronçon présente au moins une face d'assemblage pourvue d'un organe d'assemblage mâle, ou d'un organe d'assemblage femelle.

Les organes d'assemblage mâle et femelle permettent un assemblage simple et rapide puisqu'ils évitent tout risque d'erreur lors de l'assemblage.

Selon un autre aspect avantageux :
- l'organe d'assemblage mâle se présente sous la forme d'un pion présentant une tige de liaison à la face d'assemblage et une tête, et l'organe d'assemblage femelle se présente sous la forme d'une ouverture complémentaire de forme à la tête du pion, pratiquée dans la face d'assemblage, et
- la tête présente un contour ayant au moins un méplat.

Cette architecture permet de réaliser un assemblage du type quart de tour, ce qui ne nécessite par l'utilisation d'outils et offre une bonne robustesse permettant un travail en toute sécurité pour le tailleur de pierres.

D'autres caractéristiques et avantages de l'invention apparaîtront plus clairement à la lecture de la description suivante de modes de réalisation préférentiels de l'invention, donnés à titre d'exemples illustratifs et non limitatifs, et des dessins annexés parmi lesquels :
- la figure 1 est une représentation schématique en perspective d'un rabotin selon l'invention ;
- la figure 2 est une représentation schématique en vue éclatée d'un corps du rabotin selon l'invention ;
- la figure 3 est une représentation en perspective d'une lame du rabotin selon l'invention ;
- la figure 4 est une représentation schématique de face en vue éclatée d'un rabotin selon l'invention ;
- la figure 5 est une représentation schématique en perspective d'un corps du rabotin selon l'invention, le corps présentant une pluralité de tronçons.

En référence à la figure 1, un rabotin 100 selon l'invention est illustré.

Le rabotin 100 comprend un corps 200 et une pluralité de lames 300 destinées à être montées sur le corps 200.

En référence à la figure 3, chaque lame 300 présente une portion de fixation 310 et une portion de travail 320 destinée à s'étendre au-delà du corps 200.

Pour permettre la fixation des lames 300 sur le corps 200, le corps 200 comprend :
- une première partie 210 ;
- une deuxième partie 220 ;
- des moyens d'assemblage 230 de la première partie 210 avec la deuxième partie 220.

Tel qu'illustré par les figures 2 et 4, la première partie 210 intègre, pour chaque lame 300, un premier organe de fixation 240 destiné à coopérer avec la portion de fixation 310.

La coopération entre un premier organe de fixation 240 et la portion de fixation 310 d'une lame 300 forme une liaison glissière selon un axe d'insertion A de la lame dans la première partie 210.

Comme il sera expliqué ci-après, la première partie 210 du corps 200 forme un socle de réception de la deuxième partie 220.

Chaque premier organe de fixation 240 se présente sous la forme d'une fente destinée à être traversée par la portion de fixation 310 d'une lame 300.

Tel qu'illustré par la figure 4, la première partie 210 du corps 200 porte au moins une butée d'enfoncement 241 de la lame 300 selon l'axe d'insertion A.

La portion de fixation 310 des lames 300 présente au moins une empreinte 340 destinée à coopérer avec une butée 241.

En référence à la figure 3, la portion de fixation 310 de chaque lame 300 présente une encoche 330 destinée à s'étendre au-dessus de la première partie du corps 200 selon l'axe d'insertion A lorsque la lame 300 est insérée dans la première partie 210 du corps 200.

En référence aux figures 2 et 4, la deuxième partie 220 du corps 200 intègre pour chaque lame 300 un deuxième organe de fixation 250, destiné à coopérer avec la portion de fixation 310 de chaque lame 300 pour bloquer les lames 300 par rapport au corps 200 selon l'axe d'insertion A.

Plus en détail, le deuxième organe de fixation 250 se présente sous la forme d'au moins une saillie coopérant avec une encoche 330 de la portion de fixation 310 d'une lame 300.

Tel que cela est illustré par les figures 2 et 4, la deuxième partie 220 du corps 200 comprend une première coque 221 et une deuxième coque 222 destinée à fermer la première coque 221.

L'une au moins de la première coque 221 et de la deuxième coque 222 comprend un insert taraudé 231 permettant la fixation, au travers d'un trou lamé 232 porté par l'autre de la deuxième coque 222 et de la première coque 221 des moyens de fixation 230 qui prennent alors la forme de vis.

En référence à la figure 1, la deuxième partie 220 du corps 200 forme un organe de préhension du rabotin 100 permettant à un utilisateur de le manipuler aisément.

Tel qu'illustré par la figure 5, la deuxième partie du corps 200 peut présenter une poignée P facilitant la préhension du rabotin 100 par un utilisateur.

En référence aux figures 3 et 4, la portion de fixation 310 de chaque lame 300 comprend deux encoches 330 opposées l'une à l'autre par rapport à l'axe d'insertion A.

Comme on le voit sur la figure 4, chacune de la première coque 221 et de la deuxième coque 222 présente une saillie destinée à coopérer avec l'une des encoches 330.

En d'autres termes, le deuxième organe de fixation 250 est porté par chacune de la première coque 221 et de la deuxième coque 222 du corps 200.

La coopération entre le deuxième organe de fixation 250 et la portion de fixation 310 de la lame est type mâle/femelle.

Selon le mode de réalisation illustré par les figures 2 à 4, la partie femelle est formée par les encoches 330 des lames 300 et la partie mâle est formée par le deuxième organe de fixation 250 c'est-à-dire par la ou les saillies portées par la deuxième partie 220 du corps 200.

En variante, la coopération mâle/femelle pourrait être inversée.

Autrement dit, les encoches pourraient être portées par la deuxième partie 220 du corps 200 et les saillies pourraient être portées par la portion de fixation 310 des lames 300.

En référence à la figure 5, le corps 200 comprend une pluralité de tronçons T aboutés les uns aux autres.

Sur la figure 1, le rabotin 100 illustré est un rabotin de type simple, c'est-à-dire dont le corps 200 comprend un unique tronçon T.

Pour des travaux de grandes dimensions par exemple, un rabotin 100 ayant un corps 200 comprenant une pluralité de tronçons T pourrait être préféré.

Pour permettre leur assemblage les uns avec les autres, chaque tronçon T présente au moins une face d'assemblage 270 pourvue d'un organe d'assemblage mâle 271 ou d'un organe d'assemblage femelle 272.

En référence à la figure 2, l'organe d'assemblage mâle 271 se présente sous la forme d'un pion ayant une tige 2711 de liaisons à la phase d'assemblage 270 et une tête 2712.

La tête 2712 présente un contour ayant au moins un méplat.

Selon le mode de réalisation illustré par la figure 1, le contour de la tête 2712 est en forme de losange dont les angles sont arrondis.

En référence à la figure 2, l'organe d'assemblage femelle 272 se présente sous la forme d'une ouverture complémentaire de forme à la tête 2712 du pion.

Cette ouverture est pratiquée dans la phase d'assemblage 270.

Pour assembler plusieurs tronçons T, il convient alors de faire pénétrer la tête 2712 d'un pion dans un trou formant l'organe d'assemblage femelle 272 puis de faire pivoter, l'un par rapport à l'autre, les deux tronçons T de sorte que la tête 2712 du pion soit bloquée par les contours de l'ouverture formant l'organe d'assemblage femelle 272.

En outre, la face d'assemblage 270 présentant un organe d'assemblage femelle 272 peut présenter une butée en rotation 273 des deux tronçons T l'un par rapport à l'autre. Cela permet notamment de garantir la bonne mise en position de deux tronçons T l'un par rapport à l'autre lorsqu'ils sont assemblés. En outre cela assure le bon positionnement de toutes les lames 300 du rabotin 100 les unes par rapport aux autres.

En référence à la figure 4, l'assemblage d'un rabotin 100 selon l'invention est réalisé comme suit.

Premièrement, la portion de fixation 310 de chaque lame 300 est insérée dans un premier organe de fixation 240 de la première partie 210 du corps 200.

Cette première étape a pour effet de n'autoriser que le déplacement des lames 300 par rapport à la première partie 210 du corps 200 selon un mouvement de translation M1 suivant l'axe d'insertion A.

Par la suite, la première coque 221 et la deuxième coque 222 sont amenées sur la première partie 210 du corps 200, selon les mouvements de translation M2 et M3, de sorte que la première partie 210 supporte la deuxième partie 220 du corps.

Cela a pour effet d'engager les saillies formant le deuxième organe de fixation 250 de la deuxième partie 220 du corps 200 dans chaque encoche 330 de la portion de fixation 310 des lames 300.

Ainsi, la coopération entre le deuxième organe de fixation 250 et chaque encoches 330 permet de bloquer les lames 300 par rapport au corps 200 selon l'axe d'insertion A.

Pour finaliser l'assemblage du rabotin 100, les moyens de fixation 230 sont alors utilisés pour bloquer l'une par rapport à l'autre la première coque 221 et la deuxième coque 222.

Cela a pour effet de maintenir et de bloquer la première partie 210 du corps 200 par rapport à la deuxième partie 220.

En effet, la première partie 210 est bloquée sur les lames 300 par la présence de la deuxième partie 220 du corps 200, et de chaque butée 241 qui est reçue dans une empreinte 340 d'une lame 300.

Le rabotin 100 selon l'invention peut ainsi être adapté aisément et rapidement à différents types de travaux par un changement rapide des lames 300 et/ou par la constitution d'un corps 200 comprenant une pluralité de tronçons T.

Cela facilite alors le travail des tailleurs de pierres qui, pour un travail en hauteur, peuvent disposer d'une pluralité d'outils différents en un seul outil.

En effet, les tailleurs de pierres n'ont qu'à transporter une boite contenant différentes sortes de lames 300 qui peuvent être montées sur un même corps 200 du rabotin 100 de manière rapide et aisée.

## Revendications

1. Rabotin (100) comprenant :
- un corps (200),
- une pluralité de lames (300) montées sur le corps (200), chaque lame (300) présentant une portion de fixation (310),
le corps (200) comprenant :
- une première partie (210) intégrant, pour chaque lame (300), un premier organe de fixation (240) destiné à coopérer avec la portion de fixation (310) pour former une liaison glissière selon un axe d'insertion (A) de la lame (300) dans la première partie (210) ; **caractérisé en ce que** que le corps (200) comprend :
- une deuxième partie (220) intégrant, pour chaque lame (300), un deuxième organe de fixation (250) destiné à coopérer avec la portion de fixation (310) pour bloquer la lame (300) par rapport au corps (200), selon l'axe d'insertion (A),
- des moyens d'assemblage (230) de la première partie (210) avec la deuxième partie (220).

2. Rabotin (100) selon la revendication 1, **caractérisé en ce que** la première partie (210) forme un socle de réception de la deuxième partie (220), et chaque premier organe de fixation (240) se présente sous la forme d'une fente destinée à être traversée par la portion de fixation (310) d'une lame (300).

3. Rabotin (100) selon la revendication précédente, **caractérisé en ce que** la première partie (210) porte au moins une butée d'enfoncement (241) de la lame (300) selon l'axe d'insertion (A).

4. Rabotin (100) selon l'une quelconque des revendications précédentes, **caractérisé en ce que** la deuxième partie (220) du corps (200) forme un organe de préhension du rabotin (100), et **en ce que** chaque deuxième organe de fixation (250) se présente sous la forme d'au moins une saillie coopérant avec une encoche (330) de la portion de fixation (310) d'une lame (300).

5. Rabotin (100) selon l'une quelconque des revendications précédentes, **caractérisé en ce que** la deuxième partie (220) du corps (200) comprend une première coque (221) et une deuxième coque (222) destinée à fermer la première coque (221).

6. Rabotin (100) selon les revendications 3 et 4, **caractérisé en ce que** la portion de fixation (310) de chaque lame (300) comprend deux encoches (330) et **en ce que** chacune de la première coque (221) et de la deuxième coque (222) présente une saillie destinée à coopérer avec l'une des encoches (330).

7. Rabotin (100) selon l'une quelconque des revendications précédentes, **caractérisé en ce que** le corps (200) comprend une pluralité de tronçons (T) aboutés les uns aux autres.

8. Rabotin (100) selon la revendication précédente, **caractérisé en ce que** chaque tronçon (T) présente au moins une face d'assemblage (270) pourvue d'un organe d'assemblage mâle (271), ou d'un organe d'assemblage femelle (272).

9. Rabotin (100) selon la revendication précédente, **caractérisé en ce que** l'organe d'assemblage mâle (271) se présente sous la forme d'un pion présentant une tige (2711) de liaison à la face d'assemblage (270) et une tête (2712), et l'organe d'assemblage femelle (272) se présente sous la forme d'une ouverture complémentaire de forme à la tête (2712) du pion, pratiquée dans la face d'assemblage (270).

10. Rabotin (100) selon la revendication précédente, **caractérisé en ce que** la tête (2712) présente un contour ayant au moins un méplat.

## Patentansprüche

1. Hobel (100), der Folgendes umfasst:
- einen Körper (200),
- eine Vielzahl von Klingen (300), die auf dem Körper (200) montiert sind, wobei jede Klinge (300) einen Befestigungsabschnitt (310) aufweist,
wobei der Körper (200) Folgendes umfasst:
- einen ersten Teil (210), der für jede Klinge (300) ein erstes Befestigungsbauteil (240) integriert, das dazu bestimmt ist, mit dem Befestigungsabschnitt (310) zusammenzuwirken, um eine Gleitverbindung entlang einer Einsetzachse (A) der Klinge (300) in den ersten Teil (210) zu bilden; **dadurch gekennzeichnet, dass** der Körper (200) Folgendes umfasst.
- einen zweiten Teil (220), der für jede Klinge (300) ein zweites Befestigungsbauteil (250) integriert, das dazu bestimmt ist, mit dem Befestigungsabschnitt (310) zusammenzuwirken, um die Klinge (300) in Bezug auf den Körper (200) entlang der Einsetzachse (A) zu blockieren,
- Mittel zum Montieren (230) des ersten Teils (210) mit dem zweiten Teil (220) .

2. Hobel (100) nach Anspruch 1, **dadurch gekennzeichnet, dass** der erste Teil (210) einen Sockel zur Aufnahme des zweiten Teils (220) bildet und jedes erste Befestigungsbauteil (240) in Form eines Schlitzes vorliegt, der dazu bestimmt ist, vom Befestigungsabschnitt (310) einer Klinge (300) durchquert zu werden.

3. Hobel (100) nach dem vorhergehenden Anspruch, **dadurch gekennzeichnet, dass** der erste Teil (210) mindestens einen Anschlag (241) zum Eintreiben der Klinge (300) entlang der Einsetzachse (A) trägt.

4. Hobel (100) nach einem der vorhergehenden Ansprüche, **dadurch gekennzeichnet, dass** der zweite Teil (220) des Körpers (200) ein Bauteil zum Greifen des Hobels (100) bildet und dass jedes zweite Befestigungsbauteil (250) in Form mindestens eines Vorsprungs vorliegt, der mit einer Aussparung (330) des Befestigungsabschnitts (310) einer Klinge (300) zusammenwirkt.

5. Hobel (100) nach einem der vorhergehenden Ansprüche, **dadurch gekennzeichnet, dass** der zweite Teil (220) des Körpers (200) eine erste Schale (221) und eine zweite Schale (222), die dazu bestimmt ist, die erste Schale (221) zu verschließen, umfasst.

6. Hobel (100) nach den Ansprüchen 3 und 4, **dadurch gekennzeichnet, dass** der Befestigungsabschnitt (310) jeder Klinge (300) zwei Aussparungen (330) umfasst und dass jede der ersten Schale (221) und der zweiten Schale (222) einen Vorsprung aufweist, der dazu bestimmt ist, mit einer der Aussparungen (330) zusammenzuwirken.

7. Hobel (100) nach einem der vorhergehenden Ansprüche, **dadurch gekennzeichnet, dass** der Körper (200) eine Vielzahl von Teilabschnitten (T) umfasst, die aneinander stoßen.

8. Hobel (100) nach dem vorhergehenden Anspruch, **dadurch gekennzeichnet, dass** jeder Teilabschnitt (T) mindestens eine Montagefläche (270) aufweist, die mit einem männlichen Montagebauteil (271) oder einem weiblichen Montagebauteil (272) versehen ist.

9. Hobel (100) nach dem vorhergehenden Anspruch, **dadurch gekennzeichnet, dass** das männliche Montagebauteil (271) in Form eines Stifts vorliegt, der einen Schaft (2711) zur Verbindung mit der Montagefläche (270) und einen Kopf (2712) aufweist, und das weibliche Montagebauteil (272) in Form einer Öffnung vorliegt, die in ihrer Form komplementär zum Kopf (2712) des Stifts ist und in der Montagefläche (270) ausgebildet ist.

10. Hobel (100) nach dem vorhergehenden Anspruch, **dadurch gekennzeichnet, dass** der Kopf (2712) eine Kontur mit mindestens einer Abflachung aufweist.

## Claims

1. A planer (100) comprising:
- a body (200),
- a plurality of blades (300) mounted on the body (200), each blade (300) having a fastening portion (310),
the body (200) comprising:
- a first portion (210) integrating, for each blade (300), a first fastening member (240) intended to cooperate with the fastening portion (310) to form a sliding connection according to an axis of insertion (A) of the blade (300) into the first portion (210);
**characterised in that** the body (200) comprises:
- a second portion (220) integrating, for each blade (300), a second fastening member (250) intended to cooperate with the fastening portion (310) to block the blade (300) with respect to the body (200), according to the insertion axis (A),
- means (230) for assembling the first portion (210) with the second portion (220).

2. The planer (100) according to claim 1, **characterised in that** the first portion (210) forms a stand for receiving the second portion (220), and each first fastening member (240) is in the form of a slot intended to be crossed by the fastening portion (310) of a blade (300) .

3. The planer (100) according to the preceding claim, **characterised in that** the first portion (210) carries at least one insertion stop (241) of the blade (300) according to the insertion axis (A).

4. The planer (100) according to any one of the preceding claims, **characterised in that** the second portion (220) of the body (200) forms a gripping member (100) of the planer, and **in that** each second fastening member (250) is in the form of at least one projection cooperating with a notch (330) of the fastening portion (310) of a blade (300) .

5. The planer (100) according to any one of the preceding claims, **characterised in that** the second portion (220) of the body (200) comprises a first shell (221) and a second shell (222) intended to close the first shell (221) .

6. The planer (100) according to claims 3 and 4, **characterised in that** the fastening portion (310) of each blade (300) comprises two notches (330) and **in that** each of the first shell (221) and the second shell (222) has a projection intended to cooperate with one of the notches (330) .

7. The planer (100) according to any one of the preceding claims, **characterised in that** the body (200) comprises a plurality of sections (T) butted to each other.

8. The planer (100) according to the preceding claim, **characterised in that** each section (T) has at least one assembly face (270) provided with a male assembly member (271), or with a female assembly member (272).

9. The planer (100) according to the preceding claim, **characterised in that** the male assembly member (271) is in the form of a pin having a rod (2711) for connection to the assembly face (270) and a head (2712), and the female assembly member (272) is in the form of an opening with a shape complementary to the head (2712) of the pin, formed in the assembly face (270).

10. The planer (100) according to the preceding claim, **characterised in that** the head (2712) has a contour with at least one flat surface.
